# EUROPÄISCHE PATENTANMELDUNG

(11) **EP 2 261 563 A1**
(43) Veröffentlichungstag der Anmeldung: **15.12.2010**
(21) Anmeldenummer: 09161196.2
(22) Anmeldetag: 27.05.2009
(51) Int. Cl.: F23R 3/00, F23R 3/34

(54) **Brenner, Betriebsverfahren und Montageverfahren**

(71) Anmelder: SIEMENS AKTIENGESELLSCHAFT, 80333 München (DE)
(72) Erfinder: Grieb, Thomas, 47803 Krefeld (DE); Kaufmann, Peter, 47447 Moers (DE); Krebs, Werner, 45481 Mülheim an der Ruhr (DE); Krieger, Tobias, 47226 Duisburg (DE); Lapp, Patrick, 12683 Berlin (DE); Vogtmann, Daniel, 40789 Monheim (DE); Wörz, Ulrich, 45481 Mülheim Ruhr (DE)

(57) **Zusammenfassung**

Die Erfindung betrifft einen Brenner umfassend einen Pilotkonus (300) sowie einen Trägereinsatz (110), wobei der Pilotkonus (300) und der Trägereinsatz (110) thermisch entkoppelt sind. weiterhin umfasst die Erfindung ein Betriebsverfahren zur Erhöhung der Lebensdauer eines Brenners, welcher einen Pilotkonus (300) und einen Trägereinsatz (110) umfasst, wobei eine beabstandete Anordnung des Pilotkonus (300) durch einen inneren Piloteinsatz (310) vom Trägereinsatz (110) ermöglicht wird, so dass ein freies Dehnen des Pilotkonus (300) erlaubt wird. Zusätzlich umfasst die Erfindung ein Montageverfahren zum Montieren und Demontieren einer Pilot-Konus Baugruppe eines Brenners von einem Trägereinsatz (110), wobei die Pilot-Konus Baugruppe einen Pilotkonus (300) sowie einen inneren Piloteinsatz (310) umfasst, wobei der innere Piloteinsatz (310) zwischen Trägereinsatz (110) und Pilotkonus (300) angeordnet ist.

## Beschreibung

Die vorliegende Erfindung betrifft einen Brenner umfassend einem Pilotkonus sowie einen Trägereinsatz. Weiterhin betrifft die Erfindung ein Betriebsverfahren zur Erhöhung der Lebensdauer eines Brenners. Zudem betrifft die Erfindung ein Montageverfahren zum Montieren und Demontieren einer Pilot-Konus Baugruppe eines Brenners von einem Trägereinsatz, wobei die Pilot-Konus Baugruppe einen Pilotkonus sowie einen inneren Piloteinsatz umfasst, wobei der innere Piloteinsatz zwischen Trägereinsatz und Pilotkonus angeordnet ist.

Es ist bekannt, dass Gasturbinen folgende Komponenten enthalten: einen Verdichter, um Luft zu verdichten; eine Brennkammer zur Erzeugung eines heißen Gases, indem Brennstoff in der Anwesenheit von verdichteter Luft, die von dem Verdichter erzeugt wurde, verbrannt wird; und eine Turbine für die Entspannung des heißen Gases, das von der Brennkammer erzeugt wurde. Weiterhin ist bekannt, dass Gasturbinen unerwünschte Stickstoffoxide (NOx) und Kohlenmonoxid (CO) abgeben. Ein Faktor, der bekanntermaßen die Emission von NOx beeinflusst, ist die Verbrennungstemperatur. Der Umfang des abgegebenen NOx reduziert sich, wenn die Verbrennungstemperatur gesenkt wird. Allerdings sind höhere Verbrennungstemperaturen wünschenswert, um einen höheren Wirkungsgrad und eine Oxidation des CO zu erreichen.

Man hat zweistufige Verbrennungssysteme entwickelt, die für eine effiziente Verbrennung und reduzierte Emissionen von NOx sorgen. In einem zweistufigen Verbrennungssystem wird in der ersten Stufe eine Diffusionsverbrennung durchgeführt, um die Zündung und die Stabilität der Flamme zu erreichen. In der zweiten Stufe wird eine Verbrennung mit Vormischung durchgeführt, um die Emissionen von NOx zu verringern.

Wie in Figur 1 gezeigt ist, umfasst eine typische Brennkammer 10 nach dem Stand der Technik ein Düsengehäuse 6 mit einem Unterteil 5 für das Düsengehäuse. Eine Zünddüse 1 für die Diffusion des Brennstoffs, die eine Einspritzöffnung 4 für den Zündbrennstoff aufweist, verläuft durch das Düsengehäuse 6 und ist an dem Unterteil 5 des Düsengehäuses befestigt. Die Hauptbrennstoffdüsen 2 verlaufen parallel zu der Zünddüse 1 durch das Düsengehäuse 6 und sind an dem Unterteil 5 des Düsengehäuses befestigt. Die Brennstoffeinlässe 16 versorgen die Hauptbrennstoffdüsen 2 mit Brennstoff. Eine Hauptverbrennungszone 9 wird innerhalb der Auskleidung 19 gebildet. Ein Pilotkonus 20 ragt aus der Nähe der Einspritzöffnung 4 für den Zündbrennstoff der Zünddüse 1 hervor und hat neben der Hauptverbrennungszone 9 ein verbreitertes Ende 22. Der Pilot-konus 20 hat ein lineares Profil 21, das eine Zone 23 für die Zündflamme bildet.

Die verdichtete Luft 101 strömt von dem Verdichter 50 zwischen Stützrippen 7 durch die Hauptbrennstoffverwirbelungsvorrichtungen 8 in die Hauptverbrennungszone 9. Jede Hauptbrennstoffverwirbelungsvorrichtung 8 verfügt über eine Vielzahl von Verwirbelungsblechen 80. Die verdichtete Luft 12 dringt durch einen Satz von Blechen 10, die sich innerhalb der Zündverwirbelungsvorrichtung 11 befinden, in die Zone der Zündflamme ein. Die verdichtete Luft 12 vermischt sich innerhalb des Pilotkonus 20 mit dem Zündbrennstoff 30 und wird in die Zone 23 der Zündflamme transportiert, wo sie verbrennt.

Ein anderes Brennersystem ist das auf Strahlflammen basierte Verbrennungssystem. Auf Strahlflammen basierende Verbrennungssysteme bieten gegenüber drallstabilisierten Systemen aufgrund der verteilten Wärmefreisetzungszonen und der fehlenden drallinduzierten Wirbel, insbesondere aus thermoakustischer Sicht Vorteile.

Die Strahlflammen werden durch Einmischen heißer rezirkulierender Gase stabilisiert. Die hierfür nötigen Temperaturen der Rezirkulationszone können in Gasturbinen, insbesondere im unteren Teillastbereich, durch die bekannte Ringanordnung der Strahlen mit einer zentralen Rezirkulationszone nicht gewährleistet werden. Daher ist auch hier eine zusätzliche Pilotierung benötigt, welche ebenfalls aus einem Pilotbrenner und einem Pilotkonus besteht.

Der Pilotkonus ist dabei an einem Trägereinsatz angeschweißt. Durch diesen Trägereinsatz wird beispielsweise mittels geeigneter Passagen, Brennstoff oder Verbrennungsluft der Brennkammer zugeführt. Im Betrieb treten thermische Expansionen auf. Es handelt sich hierbei um unterschiedliche thermische Expansionen der verschiedenen Bauteile als auch durch die radiale thermische Expansion des Pilotkonus. Durch die feste Schweißverbindung werden diese thermischen Dehnungen jedoch behindert, was zu sehr hohen Spannungen am Konus selber führt. Durch die im Betrieb auftretenden Spannungen werden die Bauteile beispielsweise durch Risse beschädigt und müssen somit eher ausgetauscht werden. Daher führen die Verhinderung der thermischen Expansion zu einer Verringerung der zyklischen Lebensdauer der Bauteile, insbesondere des Konus.

Es ist daher eine Aufgabe der vorliegenden Erfindung, einen Brenner anzugeben, welcher eine längere Lebensdauer aufweist. Weiterhin ist es eine Aufgabe ein Verfahren zur Erhöhung der Lebensdauer eines Brenners anzugeben. Zudem ist es eine weitere Aufgabe der Erfindung ein Montageverfahren für einen Brenner anzugeben.

Bezogen auf den Brenner wird diese Aufgabe erfindungsgemäß durch die Angabe eines Brenners gelöst, umfassend einem Pilotkonus sowie einem Trägereinsatz, wobei der Pilotkonus und der Trägereinsatz thermisch entkoppelt sind.

Die Erfindung geht von der Erkenntnis aus, dass die Lebensdauer der Bauteile, d.h. des Pilotkonus und des Trägereinsatzes durch die Behinderung der thermische Expansion der Bauteile in radialer und axialer Richtung und die damit verbundenen auftretenden Spannungen wesentlich beeinträchtigt ist. Mithilfe der Erfindung wird nun genau das verhindert. Die thermische Entkopplung der beiden Bauteile führt dazu, dass die thermischen Expansionen ermöglicht werden, was wiederum zu einer höheren Lebensdauer des Pilotkonus durch eine Verringerung der Spannungen führt.

Bevorzugt ist zwischen Trägereinsatz und Pilotkonus ein innerer Piloteinsatz vorgesehen. Dieser verläuft im Wesentlichen parallel zum Pilotkonus.

In bevorzugter Ausgestaltung sind am inneren Piloteinsatz Öffnungen vorgesehen. Diese Öffnungen können beispielsweise Bohrungen sein. Durch diese Öffnungen wird Kühlluft geführt, welche eine Prallkühlung am Pilotkonus bewirkt. Durch diese Prallkühlung ist eine effektivere Kühlung des Pilotkonus möglich. Dadurch ist eine Kühlung mit einem relativ geringen Kühlluftstrom möglich, wodurch sich Kühlluft einsparen lässt. Die Öffnungen können dabei unterschiedliche Durchmesser aufweisen, je nach Kühlungsbedarf des Pilotkonus. So kann an kritischen Stellen mehr Kühlluft zugeführt werden als an nicht kritischen Stellen. Aus demselben Grund können die Öffnungen auch unterschiedlich verteilt sein.

Bevorzugt ist der Pilotkonus mit dem inneren Piloteinsatz verschweißt. Die Verschweißung ist dabei am außerhalb der Brennkammer vorzugsweise in Nähe des Pilotbrenners vorgesehen (stromaufwärts). Dabei ist stromabwärts in Strömungsrichtung des Brennstoffes des Brenners zu sehen, stromaufwärts entgegen der Strömungsrichtung des Brennerstoffs. In bevorzugter Ausgestaltung ist der innere Piloteinsatz weiter mit dem Trägereinsatz verschweißt. Da der innere Piloteinsatz nicht in der Verbrennungszone liegt und permanent gekühlt wird, dehnt er sich wenig und die Spannungen an der Schweißnaht sind gering. Somit wird der Pilotkonus über den inneren Piloteinsatz mit dem Trägereinsatz befestigt.

Bevorzugt ist zwischen Pilotkonus und Trägereinsatz ein definierter Spalt vorgesehen. Der Spalt erlaubt nun ein thermisches Dehnen in radialer und axialer Richtung. Dieser Spalt kann derart berechnet sein, dass nach Erreichen der Betriebstemperatur der Spalt geschlossen ist. Dadurch dichtet der Konus im Betrieb wie beim fest angeschweißten Konus, das heißt wie bei einem Konus nach dem Stand der Technik ab. Hierbei sind jedoch die Spannungen geringer, was zu einer höheren Lebensdauer des Konus als auch des Trägereinsatzes führt.

Bevorzugt weist der Pilotkonus Durchlässe auf. Durch diese Durchlässe kann nach der Prallkühlung die Luft auf kleinerem Radius in die Brennkammer eingebracht werden und durch Filmkühlung besonders belastete Bereich des Pilotkonus kühlen.

In bevorzugter Ausgestaltung weist der Pilotkonus an der brennkammerabgewandten Seite oberflächenvergrößernde Aufsätze, insbesondere Pins oder Rippen auf. Somit kann ein definierter Spalt zwischen Piloteinsatz und Pilotkonus erzielt werden. Auch kann durch diese oberflächenvergrößernde Maßnahme eine bessere Kühlung des Pilotkonus erzielt werden.

Bezogen auf das Verfahren wird diese Aufgabe erfindungsgemäß durch die Angabe eines Betriebsverfahren zur Erhöhung der Lebensdauer eines Brenners gelöst, welcher einen Pilotkonus und einen Trägereinsatz umfasst, wobei eine beanstandete Anordnung des Pilotkonus durch einen inneren Piloteinsatz vom Trägereinsatz ermöglicht wird, so dass ein freies Dehnen des Pilotkonus erlaubt wird. Der innere Piloteinsatz liegt somit nicht in der Verbrennungszone und weist somit geringe Dehnung auf.

Bevorzugt weist der innere Piloteinsatz Öffnungen für Kühlluft auf, mittels welchem der Pilotkonus prallluftgekühlt wird. Somit wird der freistehende Pilotkonus vor zu hohen Temperaturen geschützt. Die Öffnungen können beispielsweise durch kleine Bohrungen realisiert werden. Die Prallluftkühlung wird dann über diese kleinen Bohrungen ausgeführt, die den Hauptdruckverlust der Kühlung vorgeben. Da kein Querschnitt der Kühlluftstrecke sich durch thermisches Dehnen signifikant ändert, ist der Kühlluftbedarf wohl definiert und kann durch Anzahl und Größe der Prallkühlbohrungen (bzw. Prallkühlöffnungen) eingestellt werden. Durch die permanente Prallkühlung weist der innere Piloteinsatz als auch der Pilotkonus eine noch geringere Dehnung auf.

Bevorzugt weist der Pilotkonus Durchlässe für das Durchführen der Kühlluft auf, wodurch eine Filmkühlung des Pilotkonus vorgenommen wird. Somit kann ein Teil der Kühlluft bereits auf kleinerem Radius in die Brennkammer abgegeben werden. Der Pilotkonus wird somit durch Filmkühlung in besonders belasteten Bereichen zusätzlich gekühlt.

Bevorzugt wird durch das Anbringen von oberflächenvergrößernden Aufsätzen, insbesondere Pins und Rippen, an der brennkammerabgewandten Seite des Pilotkonus während des Betriebs ein definierter Spalt zwischen Piloteinsatz und Trägereinsatz eingestellt. Somit lässt sich auch zudem eine verbesserte Kühlung des Pilotkonus erzielen.

Bezogen auf das Montageverfahren wird diese Aufgabe erfindungsgemäß durch die Angabe eines Montageverfahren zum Montieren und Demontieren einer Pilot-Konus Baugruppe eines Brenners von einem Trägereinsatz gelöst, wobei die Pilot-Konus Baugruppe einen Pilotkonus sowie einen inneren Piloteinsatz umfasst, wobei der innere Piloteinsatz zwischen Trägereinsatz und Pilotkonus angeordnet ist, und wobei der innere Piloteinsatz mit dem Trägereinsatz innerhalb der Brennkammer verschweißt und der innere Piloteinsatz außerhalb der Brennkammer mit dem Pilotkonus verschweißt wird. Somit muss beispielsweise lediglich eine Schweißnaht in der Nähe des Pilotbrenners außerhalb der Brennkammer gelöst werden um z.B. den kompletten freistehenden Pilotkonus auszutauschen.

Im Folgenden wird die Erfindung beispielhaft anhand einer Zeichnung näher erläutert.

Darin zeigt in vereinfachter und nicht maßstäblicher Darstellung:
- FIG 1: eine schematische Darstellung einer Gasturbine nach dem Stand der Technik,
- FIG 2: eine Darstellung eines Brenner mit einem Pilotkonus nach dem Stand der Technik,
- FIG 3: einen erfindungsgemäßen Brenner mit Pilotkonus, in- nerem Piloteinsatz und Trägereinsatz.

Gleiche Teile sind in allen Figuren mit denselben Bezugszeichen versehen.

Fig. 2 zeigt eine schematische Darstellung eines Brenners mit einem Pilotkonus nach dem Stand der Technik. Der Pilotkonus 20 ist dabei an einem Trägereinsatz 110 angeschweißt und dient als Übergang zwischen Pilotbrenner 140 und Trägereinsatz 110, welcher an der Brennkammerinnenwand 120 anliegt. Dieser weist unter anderem Durchgänge auf, welche die Verbrennungsluft zur Brennkammer 130 führen. Der Pilotkonus 20 ist dabei außen am Trägereinsatz 110 angeschweißt mit mindestens einer Anschweißstelle 170. Innen sitzt er mittels eines Schiebesitzes 150 auf dem Pilotbrenner 140. Im Betrieb treten jedoch thermische bedingte Dehnungen unter anderem auch in radialer Richtung auf. Durch die Schweißung und den Schiebesitz 150 ist diese thermisch auftretende Dehnung jedoch stark eingeschränkt. Dadurch treten starke, sehr hohe Spannungen am Konus 20 auf. Diese thermischen Spannungen führen dabei zu einer Verringerung der zyklischen Lebensdauer.

Dieses wird mithilfe der Erfindung nun vermieden. Fig. 3 zeigt einen frei stehenden Pilotkonus 300 gemäß eines Ausführungsbeispiels der Erfindung. Dieser weist anstelle der Anschweißstelle 170 zwischen Trägereinsatz 110 und Pilotkonus nun einen frei stehenden Pilotkonus 300 auf. Der innere Piloteinsatz 310 ist in diesem Ausführungsbeispiel mit dem Trägereinsatz 110 stromabwärts innerhalb der Brennkammer 130 verschweißt. Dabei ist unter stromabwärts in Richtung des Brennstoff/Luftstroms, stromaufwärts entgegen der Richtung des Brennstoff/Luftstroms zu verstehen. Dies kann an verschieden Anschweißbereichen 400 vorgenommen werden. Dies ist möglich, da der innere Piloteinsatz 310 nicht in der Verbrennungszone liegt und permanent gekühlt wird, wodurch er sich wenig dehnt und wodurch somit die Spannungen in der oder den Schweißnähten gering sind. Der Pilotkonus 300 erlaubt ein freies dehnen, sowohl in radialer als auch in axialer Richtung. Der Trägereinsatz 110 und der Pilotkonus 300 sind somit thermisch entkoppelt. Auch wird der freistehende Kegel 300 vor zu hohen Temperaturen geschützt, indem er durch eine Prallkühlung gekühlt wird. Die Prallkühlung wird über Öffnungen 320 im inneren Piloteinsatz 310 bewerkstelligt. Dies wird auch hier beispielsweise mittels kleinerer Bohrungen am inneren Piloteinsatz 310 realisiert, die den Hauptdruckverlust der Kühlung vorgeben. Da sich kein Querschnitt der Kühlluftstrecke durch thermisches Dehnen signifikant ändert, ist der Kühlluftbedarf wohl definiert. Er kann somit durch Anzahl und Größe der Prallkühlbohrungen eingestellt werden. Durch zusätzliche Durchlässe 420 (z.B. in Form von Schlitzen oder Bohrungen) im Pilotkonus 300 selber kann ein Teil der Kühlluft bereits auf kleinerem Radius in die Brennkammer abgegeben werden. Somit können besonders belastete Bereiche des Pilotkonus 300 durch Filmkühlung signifikant verbessert gekühlt werden; einmal durch Prallkühlung und dann anschließend durch die Filmkühlung, welche auftritt, wenn die am Konus 300 aufprallende Luft zu den Durchlässen 420 geführt wird. Der innere Piloteinsatz 310 kann auch mit dem Pilotkonus 300 verschweißt sein. Diese Schweißstelle 430 ist vorteilhafterweise außerhalb der Brennkammer angeordnet. Auch kann z.B. mittels geeigneter konstruktiver Maßnahmen an der brennkammerabgewandten Seite des Pilotkonus ein definierter Spalt zwischen Piloteinsatz 310 und Pilotkegel 300 eingestellt werden. Geeignete konstruktive Maßnahmen können beispielsweise Pins oder Rippen sein. Diese wirken sich zudem Oberflächenvergrößernd, wodurch sich ebenfalls eine verbesserte Kühlung des Pilotkonus 300 ergibt.

Durch das erfindungsgemäße Verfahren als auch den erfindungsgemäßen Brenner mit einem thermisch entkoppelten Pilotkonus 300 und dem Trägereinsatz 110 ist es somit möglich, die Spannungen am Pilotkonus 300 wesentlich zu verringern. Der Pilot-konus 300 als auch der Trägereinsatz 110 weisen erfindungsgemäß eine höhere Lebensdauer auf. Durch den erfindungsgemäßen Brenner mit dem inneren Piloteinsatz 310 ist zudem eine Prallkühlung des Pilotkonus 300 möglich. Dies führt zu einer wesentlichen Kühllufteinsparung. Zudem stellt der definierte Einsatz einer Prallkühlung an besonders kritischen Stellen einer weiteren Erhöhung zur Lebensdauer der einzelnen Komponenten dar. Bei besonders belasteten Bereichen den Pilotkonus wird durch eine Verbindung der Filmkühlung mit der Prallkühlung eine signifikante Verbesserung bei der Kühlung dieser Bereiche erzielt. Durch das verbesserte Montageverfahren wird die Montage/Demontage der Pilot-Konus Baugruppe erhöht. Auch die eigentliche Entkopplung zwischen Pilotkonus 300 und Trägereinsatz 110 trägt zur verbesserten Montage/Demontage beider Bauteile bei.

## Patentansprüche

1. Brenner umfassend einem Pilotkonus (300) sowie einem Trägereinsatz (110), **dadurch gekennzeichnet, dass** der Pilotkonus (300) und der Trägereinsatz (110) thermisch entkoppelt sind.

2. Brenner nach Anspruch 1,
**dadurch gekennzeichnet, dass** zwischen Trägereinsatz (110) und Pilotkonus (300) ein innerer Piloteinsatz (310) vorgesehen ist.

3. Brenner nach Anspruch 2,
**dadurch gekennzeichnet, dass** am inneren Piloteinsatz (310) Öffnungen (320) vorgesehen sind.

4. Brenner nach einem der Ansprüche 2-3,
**dadurch gekennzeichnet, dass** der Pilotkonus (300) mit dem inneren Piloteinsatz (310) außerhalb der Brennkammer (130) verschweißt ist.

5. Brenner nach einem der vorhergehenden Ansprüche,
**dadurch gekennzeichnet, dass** zwischen Pilotkonus (300) und innere Piloteinsatz (310) ein definierter Spalt vorgesehen ist.

6. Brenner nach einem der vorhergehenden Ansprüche,
**dadurch gekennzeichnet, dass** der Pilotkonus (300) Durchlässe (420) aufweist.

7. Brenner nach einem der vorhergehenden Ansprüche,
**dadurch gekennzeichnet, dass** der Pilotkonus (300) an der brennkammerabgewandten Seite oberflächenvergrößernde Aufsätze, insbesondere Pins oder Rippen aufweist.

8. Gasturbine mit einem Brenner nach einem der vorhergehenden Ansprüche.

9. Betriebsverfahren zur Erhöhung der Lebensdauer eines Brenners, welcher einen Pilotkonus (300) und einen Trägereinsatz (110) umfasst,
**dadurch gekennzeichnet, dass** eine beanstandete Anordnung des Pilotkonus (300) durch einen inneren Piloteinsatz (310) vom Trägereinsatz (110) ermöglicht wird, so dass ein freies Dehnen des Pilotkonus (300) erlaubt wird.

10. Betriebsverfahren nach Anspruch 8,
**dadurch gekennzeichnet, dass** der innerer Piloteinsatz (310) Öffnungen (320) für Kühlluft aufweist, mittels welchem der Pilotkonus (300) prallluftgekühlt wird.

11. Betriebsverfahren nach Anspruch 9,
**dadurch gekennzeichnet, dass** der Pilotkonus (300) Durchlässe (420) für das Durchführen der Kühlluft aufweist, wodurch eine Filmkühlung des Pilotkonus (300) vorgenommen wird.

12. Betriebsverfahren nach einem der Ansprüche 9 bis 11,
**dadurch gekennzeichnet, dass** durch das Anbringen von oberflächenvergrößernde Aufsatze, insbesondere Pins und Rippen, an der brennkammerabgewandten Seite des Pilotkonus (300) während des Betriebs ein definierter Spalt zwischen Piloteinsatz (310) und Trägereinsatz (110) eingestellt wird.

13. Montageverfahren zum Montieren und Demontieren einer Pilot-Konus Baugruppe eines Brenners von einem Trägereinsatz, wobei die Pilot-Konus Baugruppe einen Pilotkonus (300) sowie einen inneren Piloteinsatz (310) umfasst, wobei der innere Piloteinsatz (310) zwischen Trägereinsatz (110) und Pilotkonus (300) angeordnet ist, wobei der innere Piloteinsatz (310) mit dem Trägereinsatz (110) innerhalb der Brennkammer (130) verschweißt und der innere Piloteinsatz (310) außerhalb der Brennkammer (130) mit dem Pilotkonus (300) verschweißt wird.
